# EUROPÄISCHE PATENTSCHRIFT

(11) **EP 0 847 587 B1**
(45) Veröffentlichungstag und Bekanntmachung des Hinweises auf die Patenterteilung: **24.02.1999**
(21) Anmeldenummer: 96934413.4
(22) Anmeldetag: 30.08.1996
(51) Int. Cl.: H01H 71/12

(54) **LEISTUNGSSCHALTER MIT STROMWANDLERN UND EINEM INFORMATIONSSPEICHER**
POWER CIRCUIT-BREAKER WITH CURRENT TRANSFORMERS AND DATA STORE
DISJONCTEUR AVEC DES TRANSFORMATEURS DE COURANT ET UNE MEMOIRE D'INFORMATIONS

(30) Priorität: 31.08.1995 DE 19533493
(43) Veröffentlichungstag der Anmeldung: 17.06.1998
(73) Patentinhaber: SIEMENS AKTIENGESELLSCHAFT, 80333 München (DE)
(72) Erfinder: BAUMGÄRTL, Ulrich, D-13599 Berlin (DE)
(86) Internationale Anmeldenummer: DE9601654
(87) Internationale Veröffentlichungsnummer: WO9708725

(56) Entgegenhaltungen:
- EP-A- 0 493 272
- US-A- 4 209 817

## Beschreibung

Die Erfindung betrifft einen Leistungsschalter mit Stromwandlern und mit einem ein Gehäuse aufweisenden elektronischen Auslöser zur Verarbeitung durch die Stromwandler bereitgestellter Signale sowie mit einem Informationsspeicher für Eigenschaftskennwerte des Leistungsschalters.

Ein Leistungsschalter mit diesen Merkmalen ist durch die US-A-5 331 500 bekannt geworden. Der dort als Interface-Karte bezeichnete Informationsspeicher wird dabei derart fest am Tragwerk des Leistungsschalters befestigt, daß eine Wirkungsverbindung mit dem Auslöser erst dann hergestellt wird, wenn der Auslöser in den Leistungsschalter eingesetzt wird. Dem Auslöser werden die Signale der Stromwandler durch Leitungen übermittelt, durch welche die Stromwandler mit der Interface-Karte verbunden sind. Hierdurch erhält der Auslöser eine Information über die Eigenschaften des Leistungsschalters.

Dadurch, daß der Informationsspeicher zum festen Bestandteil des Leistungsschalter gemacht ist, wird im Vergleich zu einer gleichfalls bekannten Speicherung der genannten Eigenschaftskennwerte innerhalb des elektronischen Auslösers zuverlässig erreicht, daß unveränderliche Merkmale des Leistungsschalters, wie Typ und Nennstrom, sowie die Kennwerte der gleichfalls fest in den Schalter eingebauten Stromwandler auch beim Auswechseln des elektronischen Auslösers unverändert berückichtigt werden. Dies bedeutet aber, daß beim Auftreten eines Fehlers und nachfolgender Prüfung des elektronischen Auslösers solche Störungen nicht erkannt werden, die in dem Informationsspeicher aufgetreten sind. Ferner bedarf es erhöhter Umsicht, wenn die Stromwandler des Leistungsschalters ausgetauscht werden und daher auch der Informationsspeicher angepaßt bzw. ausgetauscht werden muß.

Der Erfindung liegt die Aufgabe zugrunde, die Funktionsprüfung und Fehlerfindung bei Leistungsschaltern mit einem Informationsspeicher der genannten Art zu verbessern.

Gemäß der Erfindung wird diese Aufgabe dadurch gelöst, daß der mit Schnittstellen zum Auslöser und zu den Stromwandlern ausgebildete Informationsspeicher an der Außenseite des Auslösers lösbar angebracht ist. Hierdurch wird erreicht, daß der Auslöser nur zusammen mit dem Informationsspeicher aus dem Leistungsschalter entnehmbar ist. Wird daher eine Funktionsprüfung eines vom Leistungsschalter abgenommenen Auslösers durchgeführt, so wird in die Funktionsprüfung zwangsläufig auch der Informationsspeicher einbezogen. Wird eine Funktionsstörung festgestellt, so ist auf diese Weise sichergestellt, daß sich die Störungssuche gleichermaßen auf den Auslöser selbst als auch auf den Informationsspeicher erstreckt. Sollte es sich als erdorderlich erweisen, nur den Auslöser auszutauschen, so kann der Informationsspeicher von dem betroffenen Auslöser getrennt und an dem neuen Auslöser angefügt werden. Die Eigenschaftskennwerte werden damit übernommen.

Es empfiehlt sich, daß der Informationsspeicher an der einer Bedienungsfront des Auslösers abgewandten Rückwand angeordnet ist und daß die Schnittstelle zum Auslöser und die Schnittstelle zu den Stromwandlern auf gegenüberliegenden Seiten einer Leiterplatte des Informationsspeichers angeordnet sind.Dies ermöglicht eine zweckmäßige Anbringung des Informationsspeichers an dem Auslöser mit nur geringer Bautiefe.

Um eine zuverlässige elektrische Verbindung zwischen dem Auslöser und dem Informationsspeicher sicherzustellen kann der Informationsspeicher ein eigenes Gehäuse mit einem zur Verbindung mit dem Auslöser dienenden Befestigungsorgan aufweisen.

Die Erfindung wird im folgenden anhand des in der Figur dargestellten Ausführungsbeispieles näher erläutert.

Die Figur zeigt schematisch in einer Seitenansicht bzw. im Schnitt einen Niederspannungs-Leistungsschalter mit einem frontseitig zugänglichen elektronischen Auslöser und einem rückseitig an diesem angeordneten Informationsspeicher.

Ein Leistungsschalter 1 ist in der Figur schematisch als Umriß gezeigt. Ein elektronischer Auslöser 2 ist in dem Leistungsschalter 1 so untergebracht, daß seine Bedienungsfront 3 an der Frontseite 4 des Leistungsschalters 1 zugänglich ist. Ein Gehäuse 5 des Auslösers 2 weist Befestigungsschenkel 6 auf, die an Widerlagern 7 des Leistungsschalters 1 anliegen und mit diesen durch schematisch dargestellte Verbindungsmittel 10 verbunden sind.

Der Leistungsschalter 1 enthält schematisch angedeutete Strombahnen 11 mit je einem Schaltkontaktsystem 12. Jede der Strombahnen ist mit einem Stromwandler 13 versehen, dessen Ausgangssignal zur Steuerung des elektronischen Auslösers 2 dient.

Ein Informationsspeicher 14 ist an der der Bedienungsfront 3 des elektronischen Auslösers 2 gegenüberliegenden Rückwand 15 angeordnet. Der Informationsspeicher 14 besitzt ein eigenes Gehäuse 16 mit einem Befestigungsorgan 17, das zur Auflage auf dem unteren Befestigungsschenkel 6 des Gehäuses 5 des Auslösers 2 vorgesehen ist und mit diesem durch ein gleichfalls schematisch gezeigtes Befestigungsmittel 20 zu verbinden ist. Schnittstellen 18 und 19 gestatten eine einfache elektrische Verbindung des Informationsspeichers mit dem Auslöser 2 und den Stromwandlern 13.

In dem Gehäuse 16 des Informationsspeichers 14 befindet sich eine Leiterplatte 21 mit Bauelementen, die zur Übertragung von den Stromwandlern 13 bereitgestellter Signale und für die Stromwandler sowie den Leistungsschalter kennzeichnender Eigenschaftskennwerte dienen. Die Leiterplatte 21 ist auf gegenüberliegenden Seiten mit Komponenten 22 bzw. 23 von Steckverbindungen versehen. Weitere Komponenten dieser Steckverbindungen sind ein Stecksockel 24 und ein Vielfachstecker 25. Die Komponente 22 wirkt mit dem an der Rückwand 15 des Gehäuses 5 des elektronischen Auslösers 2 angeordneten Stecksockel 24 zusammen, während die Komponente 23 zum Einstecken des Vielfachsteckers 25 zur Verbindung mit den Stromwandlern 13 frei zugänglich ist. Die Komponenten 22 und 24 bilden gemeinsam die Schnittstelle 18 und die Komponenten 23 und 25 bilden die Schnittstelle 19.

Wie man erkennt, kann der elektronische Auslöser 2 nach Entfernung der Befestigungsmittel 10 aus dem Leistungsschalter 1 zusammen mit dem Informationsspeicher 14 entnommen werden kann. Soll nun ein anderer Auslöser in den Leistungsschalter 1 eingebaut werden, so wird zuvor der Informationsspeicher 14 durch Entfernung des Befestigungsmittels 20 und Trennung der Komponente 22 von dem Stecksockel 24 gelöst und kann an dem neuen Auslöser in gleicher Weise befestigt werden. Damit werden auch dem neuen Auslöser die für die Stromwandler 13 und den Typ des Leistungsschalters 1 spezifischen Eigenschaftskennwerte mitgeteilt.

Wird der elektronische Auslöser 2 zur Prüfung aus dem Leistungsschalter 1 entnommen, so kann die Prüfung zunächst für die Einheit von Auslöser und Informationsspeicher durchgeführt und im Bedarfsfall gesondert für den Auslöser 2 und den Informationsspeicher 14 fortgesetzt werden. Daher ist es auch möglich, einen fehlerhaften Informationsspeicher leichter zu erkennen und ggfs. auszutauschen.

## Patentansprüche

1. Leistungsschalter (1) mit Stromwandlern (13) und mit einem ein Gehäuse (5) aufweisenden elektronischen Auslöser (2) zur Verarbeitung durch die Stromwandler (13) bereitgestellter Signale sowie mit einem Informationsspeicher (14) für Eigenschaftskennwerte des Leistungsschalters (1),
**dadurch gekennzeichnet,** daß der mit Schnittstellen (18, 19) zum Auslöser (2) und zu den Stromwandlern (13) ausgebildete Informationsspeicher (14) an der Außenseite des Gehäuses (5) des Auslösers (2) lösbar angebracht ist.

2. Leistungsschalter nach Anspruch 1,
**dadurch gekennzeichnet,** daß der Informationsspeicher (14) an der einer Bedienungsfront (3) des Auslösers (2) abgewandten Rückwand (15) angeordnet ist und daß die Schnittstelle (18) zum Auslöser (2) und die Schnittstelle (19) zu den Stromwandlern (13) auf gegenüberliegenden Seiten einer Leiterplatte (21) des Informationsspeichers (14) angeordnet sind.

3. Leistungsschalter nach Anspruch 2,
**dadurch gekennzeichnet,** daß der Informationsspeicher (14) ein eigenes Gehäuse (16) mit einem zur Verbindung mit dem Auslöser (2) dienenden Befestigungsorgan (17) aufweist.

## Claims

1. Circuit breaker (1) with current transformers (13) and with an electronic tripping device (2), having a housing (5), for processing signals made available by the current transformers (13) and with an information memory (14) for characteristic values of the circuit breaker (1), characterized in that the information memory (14) which is constructed with interfaces (18, 19) to the tripping device (2) and to the current transformers (13) is releasably attached to the outer side of the housing (5) of the tripping device (2).

2. Circuit breaker according to claim 1, characterized in that the information memory (14) is arranged at the rear panel (15) which is directed away from an operating face (3) of the tripping device (2), and in that the interface (18) to the tripping device (2) and the interface (19) to the current transformers (13) are arranged on opposite sides of a printed board (21) of the information memory (14).

3. Circuit breaker according to claim 2, characterized in that the information memory (14) has its own housing (16) with a securing part (17) used for connection with the tripping device (2).

## Revendications

1. Disjoncteur (1) comportant des convertisseurs de courant (13) et un déclencheur électronique (2) ayant un boîtier (5) et destiné au traitement des signaux fournis par les transformateurs de courant (13), ainsi qu'une mémoire d'informations (14) pour des valeurs caractéristiques du disjoncteur (1),
caractérisé par le fait que la mémoire d'informations (14) conçue avec des interfaces (18, 19) vers le déclencheur (2) et vers les transformateurs de courant (13) est montée amovible sur le côté extérieur du boîtier (5) du déclencheur (2).

2. Disjoncteur selon la revendication 1,
caractérisé par le fait que la mémoire d'informations (14) est montée sur la paroi arrière (15) opposée à la face de commande (3) du déclencheur (2) et que l'interface (18) vers le déclencheur (2) et l'interface (19) vers les transformateurs de courant (13) sont montées sur des côtés opposés d'une carte à circuits imprimés (21) de la mémoire d'informations (14).

3. Disjoncteur selon la revendication 2,
caractérisé par le fait que la mémoire d'informations (14) comporte son propre boîtier (16), ayant un élément de fixation (17) servant à la liaison avec le déclencheur (2).
